# EUROPÄISCHE PATENTSCHRIFT

(11) **EP 0 343 440 B1**
(45) Veröffentlichungstag und Bekanntmachung des Hinweises auf die Patenterteilung: **04.09.1991**
(21) Anmeldenummer: 89108513.6
(22) Anmeldetag: 11.05.1989
(51) Int. Cl.: B21B 27/02, F16B 31/00, F16D 1/06

(54) **Walzvorrichtung mit einem auf einer Welle angeordneten Walzring**
Rolling mill roll with a ring mounted on a roll shaft
Cylindre de laminoir comportant une bague montée sur un arbre

(30) Priorität: 27.05.1988 DE 8806968 U
(43) Veröffentlichungstag der Anmeldung: 29.11.1989
(73) Patentinhaber: Kark, Uwe, D-21149 Hamburg (DE)
(72) Erfinder: Kark, Uwe, D-21149 Hamburg (DE)
(74) Vertreter: Glawe, Delfs, Moll & Partner

(56) Entgegenhaltungen:
- DE-A- 1 948 424
- DE-A- 3 321 403
- GB-A- 877 027
- US-A- 4 008 598
- US-A- 4 117 705
- US-A- 4 208 147
- PATENT ABSTRACTS OF JAPAN, Band 9, Nr. 286 (M-429)[2009], 13. November 1985, Seite 44 M 429; & JP-A-60 127 010 (KAWASAKI SEITETSU K.K.) 06-07-1985
- IRON & STEEL ENGINEER, Band 55, Nr. 9, September 1978, Seiten 39-43; W.H. RACKOFF: "A new concept for bar mill rolls"

## Beschreibung

Die Erfindung bezieht sich auf eine Walzvorrichtung mit einer Welle, einem auf der Welle angeordneten Walzring und einer Anordnung zum Sichern einer gleichbleibenden Betriebsstellung des Walzrings auf der Welle. Eine Walzvorrichtung nach dem Oberbegriff des Anspruch 1 ist bereits aus der US-A-4117705 bekannt.

Es ist bekannt, Walzringe (insbesondere solche aus Hartmetall) kraftschlüssig durch eine radial und/oder axial wirkende Betriebsspannkraft derart festzuklemmen, daß eine gleichbleibende Betriebsstellung gewährleistet ist.

Bei einer bekannten Walzvorrichtung (US-A-4208147, Fig. 2) wird der Walzring teils radial über eine Konushülse und teils axial über eine starke Ringfeder mittels einer auf einem Gewinde der Welle vorgesehenen Mutter gespannt. Die Mutter wirkt auf einen zwischen der Konushülse und der Feder angeordneten Ring, der außerdem von einer hydraulischen Kraftspanneinrichtung vorgespannt werden kann, die auf der dem Walzring abgewandten Seite der Mutter auf dem Wellengewinde sitzt und deren Kraft mittels einer Hülse radial außerhalb der Mutter auf den Ring übertragen werden muß. Diese Anordnung ist aufwendig und in Axialrichtung platzraubend. Außerdem ist es nachteilig, eine Mutter, deren tragende Zahl von Gewindewindungen bekanntlich begrenzt ist, als verstellbares Spannelement zu verwenden.

Bei einer anderen bekannten Walzvorrichtung (DE-A-1948424) wird gleichfalls eine Gewindemutter zum Spannen des Walzrings verwendet. Zum Erzeugen einer hydraulischen Vorspannkraft wird eine hydraulische Spannvorrichtung benutzt, die gesondert montiert werden muß und eine den Walzring umgebende Spannhülse umfaßt. Diese Anordnung hat den Nachteil, daß die hydraulische Spannvorrichtung aufwendig und in der Benutzung umständlich ist. Ferner hat sie den Nachteil, daß die Spannhülse den Walzring außen abdeckt und daher eine optische Kontrolle des Walzrings während des Spannvorgangs nicht möglich ist. Außerdem kann sie nur bei fliegend gelagerten Walzringanordnungen verwendet werden. Hinzu kommen auch hier die Probleme, die durch die Verwendung einer Gewindemutter als Ringanschlag begründet sind, nämlich die Tatsache, daß die tragende Zahl von Gewindewindungen begrenzt ist.

Der Nachteil, der in der Verwendung einer Mutter als Spannelement liegt, wird bei einer weiteren bekannten Walzringanordnung vermieden (US-A-4117705; Ztschr. "Iron and Steel Engineer", Spt. 1978 S. 39-43), bei der ein wellenfester Haltering mit einem hydraulischen Ringkolben zusammenwirkt, durch dessen axiale Spannkraft ein Ringspalt zwischen der Walzringanordnung und dem Haltering erzeugt wird, der durch Einfügen eines Ausgleichsrings geschlossen wird. Dadurch soll der durch die hydraulische Spannkraft erreichte Spannzustand der Walzringanordnung nach Beendigung des hydraulischen Drucks als Betriesspannkraft fixiert werden. Dieses Ergebnis läßt sich aber nur dann erreichen, wenn die axiale Breite des Ausgleichsrings genau der Weite des Spalts gleicht. In der Praxis muß jedoch die Breite des Ausgleichsrings geringer sein als die Weite des Spalts, weil der Ausgleichsring sonst nicht montierbar wäre; außerdem können Ausgleichsringe nicht mit stufenlos unterschiedlichen axialen Abmessungen vorrätig gehalten werden. Daher ist die erzielbare axiale Betriebsspannkraft stets beträchtlich geringer als bei solchen Vorrichtungen, die eine stufenlose Fixierung des durch die hydraulische Spannkraft erreichten Spannzustands erlauben.

Bei wieder einer anderen Walzvorrichtung (US-A-4008598) ist ausschließlich eine hydraulische Spannvorrichtung zur Fixierung der Walzringe vorgesehen. Dafür ist es erforderlich, den Hydraulikdruck auch im Betriebszustand aufrechtzuerhalten, was nicht mit der erforderlichen Sicherheit möglich ist.

Die Erfindung bezieht sich auf den bekannten Typ einer Walzvorrichtung, bei der die Sicherung einer gleichbleibenden Betriebsstellung des Walzrings auf der Welle im wesentlichen durch eine axiale Betriebsspannkraft erfolgt und in welcher die Anordnung im wesentlichen umfaßt: zwei beiderseits des Walzrings axial fest mit der Welle verbundene Halteringe; eine hydraulische Kraftspannvorrichtung zum Überführen der Walzvorrichtung aus dem ungespannten Zustand in eine vorläufige Spannstellung, in der der Walzring sich stirnseitig an dem einen der beiden Halteringe abstützt; einen Aufnahmeraum für einen Ausgleichsring zwischen dem anderen der beiden Halteringe und dem Walzring; einen Ausgleichsring in dem Aufnahmeraum, der in der vorläufigen Spannstellung der Anordnung in eine Betriebsstellung bringbar ist, in der seine axiale Abmessung größer ist als die axiale Abmessung des Aufnahmeraums im ungespannten Zustand, derart, daß nach dem Lösen der hydraulischen Kraftspanneinrichtung die Betriebsspannkraft zwischen den beiden Halteringen über den Walzring und den in Betriebsstellung befindlichen Ausgleichsring übertragen wird.

Die der Erfindung zugrundeliegende Aufgabe besteht darin, diese Walzvorrichtung hinsichtlich des Platzbedarf, des Herstellungs- und Bedienungsaufwands und der Spannsicherheit zu verbessern.

Die erfindungsgemäße Lösung besteht darin, daß ausgehend von einer Vorrichtung nach dem oberbegriff des Anspruchs 1 der Ausgleichsring und ein ihm benachbarter Ring relativ zueinander verdrehbar sind und an ihren Stirnflächen mit sägezahnförmigen, über den Umfang verteilten, komplementären Schrägflächen mit gegenüber der Umfangsrichtung geringer, weit unter der Selbsthemmungsgrenze liegender Steigung zusammenwirken.

In diesem Zusammenhang sei erwähnt, daß eine Walzringanordnung bekannt ist (JP-A-60-127010), die zum Walzen von H-förmigen Stahlprofilen zwei Walzringe umfaßt, deren Abstand voneinander verstellbar ist. Auf den einander zugewendeten Stirnseiten weisen sie sägezahnförmige, über den Umfang verteilte Schrägflächen auf, die mit komplementären Schrägflächen eines zwischen ihnen angeordneten Verstellrings zusammenwirken. Dieser ist mittels eines in der Anordnung enthaltenen hydraulischen Motors verdrehbar, wodurch die Walzringe entweder axial auseinandergeschoben werden oder ihnen die Möglichkeit zu gegenseitiger Näherung unter dem Einfluß eines weiteren hydraulischen Antriebs gegeben wird. Die Steigung der Schrägflächen ist verhältnismäßig groß und vermutlich nicht unter der Selbsthemmungsgrenze. Dies ist möglich, weil sie nicht dazu vorgesehen sind, die Aufrechterhaltung der Betriebsstellung der Walzringe zu gewährleisten. Dazu sind vielmehr Konushülsen zwischen den Spannringen und der Welle vorgesehen, die durch eine Feder gespannt sind, um die Betriebsverbindung zwischen der Welle und den Walzringen zu gewährleisten, und durch einen hydraulischen Antrieb gelöst werden können, wenn die Walzringe gegeneinander verstellt werden sollen. Dieser Schrift läßt sich nicht die Lehre entnehmen, daß die Betriebsspannkraft für Walzringe unter den sehr speziellen konstruktiven Voraussetzungen der Erfindung durch einen Ring mit stirnseitigen Schrägflächen erzeugt werden kann.

Beim Spannen des Walzrings bzw. der Walzringe wird zunächst der eine Haltering, der von einer Gewindemutter auf einem Wellengewinde gebildet sein kann, so weit wie möglich und spielfrei gegen den Walzring angestellt, wobei sich die komplementären Sägezahnflächen des Halterings und des Ausgleichsrings in tiefstem Eingriff befinden. Sodann wird die Walzringanordnung durch die hydraulische Kraftspanneinrichtung unter Spannung gesetzt. Dabei lockert sich die gegenseitige Anlage der Ringe und es entsteht axiales Spiel. Nun wird der Ausgleichsring gegenüber dem Haltering verdreht, bis das axiale Spiel verschwunden ist. Danach kann die hydraulische Spannung gelöst werden.

Die Anordnung ist höchst einfach, weil die hydraulische Kraftspanneinrichtung an oder in dem einen Haltering enthalten sein kann, und zwar zweckmäßigerweise radial innerhalb des Ausgleichsrings, so daß dieser von außen ohne weiteres und ohne die Notwendigkeit einer ihn umgebenden, kraftübertragenden Hülse zugänglich ist. Da dabei die Kraftspanneinrichtung in den verstellbaren Haltering integriert ist, ist der axiale Platzbedarf gering. Im Gegensatz zu einer Mutter, die bei einer gegebenen Belastung verhältnismäßig groß sein muß, kann der Ausgleichsring hohe Axialkräfte auch bei geringen Abmessungen übertragen, weil die gesamte Anlagefläche der komplementären Schrägflächen als tragend betrachtet werden kann.

Da der wellenfeste, als Mutter ausgebildete Haltering mit Rücksicht auf die Kraftübertragung über das Gewinde auf die Welle eine beträchtliche Querschnittsausdehnung haben muß, kann nicht nur die hydraulische Kraftspanneinrichtung, sondern auch der Ausgleichsring in ihrem Querschnitt untergebracht werden, wodurch der Raumbedarf weiter verringert und die Anordnung vereinfacht wird. Die Kraftspanneinrichtung und der Ausgleichsring können dann parallel zueinander auf ein und denselben, dem Haltering benachbarten Ring, vorzugsweise sogar auf dieselbe Stirnfläche dieses Rings, einwirken.

Da die erfindungsgemäße Vorrichtung die Übertragung ungewöhnlich großer Axialkräfte gestattet, ist sie insbesondere für solche Anordnungen geeignet, bei denen der Walzring bzw. die Walzringe überwiegend oder gar ausschließlich axial gespannt werden.

Die Anwendung der Erfindung kann sowohl bei beidseitig vom Walzring gelagerten Walzgerüsten als auch bei fliegend gelagerten Verwendung finden.

Die Erfindung ist ferner nicht nur bei Walzvorrichtungen anwendbar, sondern schlechthin dann, wenn in einer Spannanordnung, bestehend aus einem Bolzen, einem mit dem Bolzen verbundenen Widerlager und einem Haltering irgendwelche zwischen dem Widerlager und dem Haltering befindliche, vorzugsweise den Bolzen ringförmig umgebende Teile in axialer Richtung unter Druckspannung zu setzen sind, wobei der Bolzen gedehnt wird. Eine Spannanordnung gemäß dem Oberbegriff des Anspruchs 4 ist aus der US-A-4117705 bekannt.

Die Erfindung wird im folgenden näher unter Bezugnahme auf die Zeichnung erläutert, die ein vorteilhaftes Ausführungsbeispiel in einer Figur veranschaulicht, die in der oberen Hälfte einen Längsschnitt und in der unteren Hälfte eine Seitenansicht zeigt.

Die Welle 1 bildet oder trägt einen wellenfesten Bund 2, der als Haltering auf einer Seite des Walzrings ein Widerlager für die Walzringspannung bildet und einstückig mit der Welle ausgebildet sein kann aber nicht sein muß. Auf die Welle 1 sind die Walzringe 3 mit Zwischenringen 4 aufgezogen und entweder direkt auf dem Wellenumfang oder durch weitere, nicht dargestellte Mittel zentriert.

Jenseits ihres die Walzringe 3 tragenden Abschnitts ist die Welle mit einem Gewinde 5 versehen, auf dem eine Mutter 6 sitzt, die den anderen Haltering bildet. Obwohl sie verstellbar und lösbar ist, ist sie im erfindungsgemäßen Zusammenhang insofern axial fest mit der Welle verbunden, als sie während und nach der hydraulischen Vorspannung nicht verstellt wird.

Zwischen den Halteringen 2 und 6 werden die Walzringe 3 axial festgespannt.

Die Mutter 6 enthält einen Ringkolben 7, der über Leitungen 8 mit Hydraulikmedium beaufschlagt werden kann. Außerdem enthält die Mutter 6 außen und an ihrer der Walzringanordnung 3, 4 zugewandten Stirnseite eine Ausdrehung 9, die den Aufnahmeraum für den Ausgleichsring 10 bildet. Sowohl die hydraulische Kraftspanneinrichtung 7 als auch der Ausgleichsring sind somit platzsparend in der Längsschnittfläche der Mutter 6 untergebracht. Außerdem ist die Form der beteiligten Elemente, insbesondere auch des benachbarten Zwischenrings 4, auf den die Kraftspanneinrichtung und der Ausgleichsring einwirken, sehr einfach. Die zusammenwirkenden Stirnflächen 11 der Mutter 6 und des Ausgleichsrings 10 sind, wie in der unteren Hälfte der Figur zu erkennen ist, sägezahnförmig mit sehr geringer Flankenneigung ausgeführt. Die Flankenneigung muß sehr gering sein, d.h. sehr weit unter der Selbsthemmungsgrenze liegen, damit die Spannanordnung nicht durch drehend auf den Walzring einwirkende Kräfte gelockert werden kann. In extremen Fällen kann es zweckmäßig sein, die Richtung der Schrägung so zu wählen, daß die Axialspannung erhöht wird, wenn der Ausgleichsring 10 gegenüber dem Ring 6 durch das Antriebsdrehmoment verdreht wird.

Zum axialen Spannen der Walzringanordnung 3, 4 wird zunächst der Ausgleichsring weitestmöglich so gedreht, daß sich die Sägezahnflächen 11 in tiefstem Eingriff befinden und die gemeinsame axiale Länge des Ausgleichsrings 10 und des Halterings 6 minimal ist. Dann wird die Mutter 6 möglichst fest angedreht, so daß nur noch eine geringe axiale Zusammenpressung der Walzringanordnung 3, 4 beim Tätigwerden der Kraftspanneinrichtung zu erwarten ist. Wenn danach der Ringkolben 7 von Druckflüssigkeit beaufschlagt ist, wird die Walzringanordnung 3, 4 weiter zusammengepreßt und die Welle gedehnt. Dadurch lockert sich die Anordnung und es entsteht axiales Spiel. Sodann wird der Ausgleichsring 10 so gedreht, daß das Spiel beseitigt wird, wodurch auch nach dem Lösen der Kraftspanneinrichtung der Spannzustand der Walzringanordnung fixiert bleibt und die Betriebsspannkraft erhalten bleibt. Zwar wird durch die Verstellung des Ausgleichsrings der Flächenanteil verringert, in welchem die Sägezahnflanken 11 des Ausgleichsrings 10 und der Mutter 6 zusammenwirken; jedoch können diese leicht so bemessen werden, daß sie auch nach dem Nachstellen des Ausgleichsrings noch ausreichen. Die beliebig großflächige Ausführung dieser Flanken erlaubt die Übertragung beliebig großer Axialkräfte gleichmäßig über den Umfang. Es versteht sich, daß die Sägezahnflächen 11 statt zwischen Ausgleichsring 10 und Haltering 6 auch zwischen Ausgleichsring 10 und Zwischenring 4 vorgesehen sein könnten.

## Patentansprüche

1. Walzvorrichtung mit einer Welle (1), mindestens einem auf der Welle angeordneten Walzring (3) und einer Anordnung zum Sichern einer gleichbleibenden Betriebsstellung des Walzrings (3) auf der Welle (1) im wesentlichen durch eine axiale Betriebsspannkraft, wobei diese Anordnung umfaßt: zwei beiderseits des Walzrings (3) axial fest mit der Welle (1) verbundene Halteringe (2, 6); eine hydraulische Kraftspanneinrichtung (7) zum Überführen der Walzvorrichtung aus dem ungespannten Zustand in eine vorläufige Spannstellung, in der der Walzring (3) sich stirnseitig an dem einen der beiden Halteringe (2) abstützt; einen Aufnahmeraum für einen Ausgleichsring (10) zwischen dem anderen der beiden Halteringe (6) und dem Walzring (3); einen Ausgleichsring in dem Aufnahmeraum, der in der vorläufigen Spannstellung der Walzringanordnung in eine Betriebsstellung bringbar ist, in der seine axiale Abmessung größer ist als die axiale Abmessung des Aufnahmeraums im ungespannten Zustand derart, daß nach dem Lösen der hydraulischen Kraftspanneinrichtung die Betriebsspannkraft zwischen den beiden Halteringen (2, 6) über den Walzring (3) und den in Betriebsstellung befindlichen Ausgleichsring (10) übertragen wird, dadurch gekennzeichnet, daß der Ausgleichsring (10) und ein ihm benachbarter Ring (6) relativ zueinander verdrehbar sind und an ihren Stirnflächen mit sägezahnförmigen, über den Umfang verteilten, komplementären Schrägflächen (11) mit gegenüber der Umfangsrichtung geringer, weit unter der Selbsthemmungsgrenze liegender Steigung zusammenwirken.

2. Walzvorrichtung nach Anspruch 1, dadurch gekennzeichnet, daß der dem Ausgleichsring benachbarte Haltering (6) die hydraulische Kraftspanneinrichtung (7) enthält und der Außendurchmesser der hydraulischen Kraftspanneinrichtung (7) nicht größer ist als der Innendurchmesser des Ausgleichrings (10).

3. Walzvorrichtung nach Anspruch 2, dadurch gekennzeichnet, daß der Ausgleichsring (10) und die Kraftspanneinrichtung (7) auf einen und denselben, dem zugehörigen Haltering (6) benachbarten Ring (4) einwirken.

4. Spannanordnung, bestehend aus einem Bolzen (1), einem mit dem Bolzen verbundenen Widerlager (2), einem Haltering (6) an dem dem Widerlager (2) fernen Ende des Bolzens (1) sowie zwischen dem Widerlager (2) und dem Haltering (6) befindlichen, axial zu spannenden Teilen (3, 4); sowie mit einer hydraulischen Kraftspanneinrichtung zum Überführen der Spannanordnung aus dem ungespannten Zustand in eine vorläufige Spannstellung, in der die Teile (3, 4) sich stirnseitig an dem Widerlager (2) abstützen; einem Aufnahmeraum für einen Ausgleichsring (10) zwischen dem Haltering (6) und den Teilen (3, 4); einem Ausgleichsring in dem Aufnahmeraum, der in der vorläufigen Spannstellung der Spannanordnung in eine Betriebsstellung bringbar ist, in der seine axiale Abmessung größer ist als die axiale Abmessung des Aufnahmeraums im ungespannten Zustand derart, daß nach dem Lösen der hydraulischen Kraftspanneinrichtung die Betriebsspannkraft zwischen dem Widerlager (2) und dem Haltering (6) über die Teile (3, 4) und den in betriebsstellung befindlichen Ausgleichsring (10) übertragen wird, dadurch gekennzeichnet, daß der Ausgleichsring (10) und ein ihm benachbarter Ring (6) relativ zueinander verdrehbar sind und an ihren Stirnflächen mit sägezahnförmigen, über den Umfang verteilten, komplementären Schrägflächen (11) mit gegenüber der Umfangsrichtung geringer, weit unter der Selbsthemmungsgrenze liegender Steigung zusammenwirken.

## Revendications

1. Cylindre de laminoir, comportant un arbre (1), au moins un anneau lamineur (3) monté sur l'arbre et un dispositif pour immobiliser l'anneau lamineur (3) dans une position de service invariable sur l'arbre (1) en exerçant essentiellement une force de serrage axiale de service, ce dispositif comprenant: deux anneaux de blocage (2, 6) fixés rigidement à l'arbre (1) en direction axiale des deux côtés de l'anneau lamineur (3); un dispositif de serrage hydraulique (7) pour faire passer le cylindre de laminoir de l'état non contraint à une position de serrage préliminaire, dans laquelle l'anneau lamineur (3) prend appui par sa face frontale sur l'un des deux anneaux de blocage (2); un logement pour un anneau compensateur (10) entre l'autre des deux anneaux de blocage (6) et l'anneau lamineur (3); un anneau compensateur qui est disposé dans le logement et qui, dans la position de serrage préliminaire du cylindre de laminoir, peut être placé dans une position de service dans laquelle sa dimension axiale est plus grande que la dimension axiale du logement à l'état non contraint, de sorte qu'après la désactivation du dispositif de serrage hydraulique, la force de serrage de service soit transmise entre les deux anneaux de blocage (2, 6) par l'anneau lamineur (3) et l'anneau compensateur (10) qui se trouve en position de service, caractérisé en ce que l'anneau compensateur (10) et un anneau (6) adjacent à lui peuvent tourner l'un par rapport à l'autre et coopèrent, au niveau de leurs faces frontales, par des surfaces inclinées complémentaires (11) en forme de dents de scie, réparties sur la circonférence, ayant par rapport à la direction circonférentielle une faible pente, nettement inférieure à la limite d'auto-blocage.

2. Cylindre de laminoir selon la revendication 1, caractérisé en ce que l'anneau de blocage (6) adjacent à l'anneau compensateur contient le dispositif de serrage hydraulique (7) et en ce que le diamètre extérieur du dispositif de serrage hydraulique (7) n'est pas plus grand que le diamètre intérieur de l'anneau compensateur (10).

3. Cylindre de laminoir selon la revendication 2, caractérisé en ce que l'anneau compensateur (10) et le dispositif de serrage hydraulique (7) agissent sur un seul et même anneau (4) adjacent à l'anneau de blocage (6) associé.

4. Structure maintenue par serrage, se composant d'un axe (1), d'un contre-appui (2) solidaire de l'axe, d'un anneau de blocage (6) à l'extrémité de l'axe (1) opposée au contre-appui (2), ainsi que d'éléments (3, 4) qui se trouvent entre le contre-appui (2) et l'anneau de blocage et qui doivent être serrés axialement; la structure comportant un dispositif de serrage hydraulique pour faire passer la structure de l'état non contraint à une position de serrage préliminaire dans laquelle les éléments (3, 4) prennent appui du côté frontal sur le contre-appui (2); un logement pour un anneau compensateur (10) entre l'anneau de blocage (6) et les éléments (3, 4); un anneau compensateur qui est disposé dans le logement et qui, dans la position de serrage préliminaire de la structure, peut être placé dans une position de service dans laquelle sa dimension axiale est plus grande que la dimension axiale du logement à l'état non contraint, de sorte qu'après la désactivation du dispositif de serrage hydraulique, la force de serrage de service soit transmise entre le contre-appui (2) et l'anneau de blocage (6) par les éléments (3, 4) et par l'anneau compensateur (10) qui se trouve en position de service, caractérisé en ce que l'anneau compensateur (10) et un anneau (6) adjacent à lui peuvent tourner l'un par rapport à l'autre et coopèrent, au niveau de leurs faces frontales, par des surfaces inclinées complémentaires (11) en forme de dents de scie, réparties sur la circonférence, ayant par rapport à la direction circonférentielle une faible pente, nettement inférieure à la limite d'auto-blocage.

## Claims

1. A rolling apparatus with a shaft (1), at least one rolling ring (3) mounted on the shaft and with an assembly for ensuring a constant operating position of the rolling ring (3) on the shaft (1) substantially by an axial operational clamping force, wherein said assembly comprises: two retaining rings (2, 6) connected axially securely to the shaft (1) on either side of the rolling ring (3); a hydraulic chucking means (7) for converting the rolling apparatus from an unclamped condition into a preliminary clamping position, in which the rolling ring (3) bears at the end face against one of the two retaining rings (2); a space for accommodating a spacer ring (10) between the other of the two retaining rings (6) and the rolling ring (3); a spacer ring in the accommodating space, which in the preliminary clamping position of the rolling ring assembly can be brought into an operating position in which its axial dimension is larger than the axial dimension of the accommodating space in the unclamped condition in such a way that, after the hydraulic chucking means has been released, the operational clamping force is transmitted between the two retaining rings (2, 6) via the rolling ring (3) and the spacer ring (10) situated in the operating position, characterised in that the spacer ring (10) and a ring (6) adjacent to it are rotatable relative to one another and at their end faces they interact along sawtooth-like complementary inclined surfaces (11) peripherally disposed with an inclination decreasing peripherally and considerably below the self-locking limit.

2. A rolling apparatus according to Claim 1, characterised in that the retaining ring (6) adjacent the spacer ring includes the hydraulic chucking means (7) and the outer diameter of the hydraulic chucking means (7) is not greater than the inner diameter of the spacer ring (10).

3. A rolling apparatus according to Claim 2, characterised in that the spacer ring (10) and the chucking means (7) act on the same ring (4) adjacent the associated retaining ring (6).

4. A clamping assembly, comprising a shaft (1), an abutment (2) connected to the shaft, a retaining ring (6) at the end of the shaft (1) remote from the abutment (2), and also members (3, 4) to be clamped axially and situated between the abutment (2) and the retaining ring (6); and also with a hydraulic chucking means for converting the clamping assembly from an unclamped condition into a preliminary clamping position, in which the members (3, 4) bear at the end face against the abutment (2); a space for accommodating a spacer ring (10) between the retaining ring (6) and the members (3, 4); a spacer ring in the accommodating space, which in the preliminary clamping position of the clamping assembly can be brought into an operating position in which its axial dimension is larger than the axial dimension of the accommodating space in the unclamped condition in such a way that; after the hydraulic chucking means has been released, the operational clamping force is transmitted between the abutment (2) and the retaining ring (6) via the members (3, 4) and the spacer ring (10) situated in the operating position, characterised in that the spacer ring (10) and a ring (6) adjacent to it are rotatable relative to one another and at their end faces they interact along sawtooth-like complementary inclined peripherally disposed surfaces (11) with an inclination decreasing peripherally and considerably below the self-locking limit.
